# DEMANDE DE BREVET EUROPEEN

(11) **EP 0 060 960 A1**
(43) Date de publication de la demande: **29.09.1982**
(21) Numéro de dépôt: 81810117.2
(22) Date de dépôt: 25.03.1981
(51) Int. Cl.: G07C 1/26

(54) **Barillet de constateur-imprimeur pour vols de pigeons**

(71) Demandeur: Fabrique d'Horlogerie de Saint-Blaise S.A., 15, route de Neuchâtel CH-2072 Saint-Blaise (CH)
(72) Inventeur: Vessaz, André, CH-2074 Marin (CH)
(74) Mandataire: Tordion, Serge

(57) **Abrégé**

Le barillet (1) de constateur-imprimeur pour vols de pigeons présente deux couronnes coaxiales de douze alvéoles (23) chacune. Il avance par pas de 15° grâce à la denture formée par les entailles (21). Un alvéole (23), alternativement de la couronne extérieure et de la couronne intérieure, apparaît ainsi dans un guichet (26). Un disque obturateur (31), pivotant autour d'un tenon (32) du couvercle du barillet (1), est entraîné par le jeu d'encoches (35) du barillet (1), formant une denture intérieure, et de goupilles (34), formant un pignon sur le disque (31), de façon à tourner de 45° à chaque pas du barillet (1). Le disque (31) présente deux couronnes de quatre overtures (33) chacune. A chaque pas du barillet (1), il ne découvre strictement que l'alvéole (23) centré dans le guichet (26).

Au fur et à mesure que les pigeons engagés par un concurrent dans un lâcher de concours arrivent à domicile, leur bague d'identification est introduite dans l'alvéole (23) centré dans le guichet (26) et le temps correspondant marqué automatiquement, après avoir fait avancer le barillet (1) d'un pas et rendu inaccessible l'alvéole (23) chargé de la bague du dernier pigeon rentré

## Description

La présente invention concerne le barillet des constateurs-imprimeurs selon le préambule de la revendication 1, dont les alvéoles sont destinés à recevoir les bagues des pigeons voyageurs d'un concurrent, qui rentrent successivement au pigeonnier après un lâcher de concours. A l'arrivée de l'un de ses pigeons, le concurrent lui retire sa bague d'identification et l'introduit dans l'alvéole de son constateur-imprimeur, qui se trouve en position d'enregistrement, puis il fait avancer le barillet d'un pas, ce qui a pour effet d'obturer cet alvéole, d'imprimer l'heure exacte de cette opération sur une bande et d'amener l'alvéole suivant en-position d'enregistrement, dans l'attente du prochain pigeon.

Il importe évidemment dans ces conditions que les manipulations devant être effectuées entre l'arrivée effective d'un pigeon et l'impression du temps correspondant soient aisées, afin que chaque concurrent puisse les effectuer dans le même temps.

Par ailleurs, comme ces appareils restent en main des concurrents jusqu'à la fin de l'épreuve et vu l'importance des sommes en jeu dans ce genre de compétitions, il importe que les appareils en question soient à l'abri des fraudes. En ce qui concerne le barillet en particulier, il'ne faut pas que l'un de ses alvéoles reste accessible, même très partiellement, après l'impression sur la bande enregistreuse du temps d'arrivée correspondant à cet alvéole-là. Cette dernière condition est aisément réalisable lorsque le barillet ne présente qu'une seule couronne d'alvéoles à sa.périphérie, comme c'était le cas dans les premiers appareils de ce type (CH-A-262443). Toutefois, ce type de barillet se révéla bientôt insuffisant. Des concurrents de plus en plus nombreux ont engagé, en effet, dans le même concours un nombre de pigeons supérieur à celui des alvéoles de ce type de barillet. Pour éviter à ces concurrents les frais, l'encombrement et le service d'un second appareil, le moyen paraissait simple: il suffisait d'augmenter la capacité du barillet. Cela a été fait en ajoutant une seconde couronne d'alvéoles à l'intérieur de la première.

Pour éviter des complications, les alvéoles de la couronne intérieure ont été disposés de façon que chacun de leurs axes soit dans le plan radial du barillet passant par l'axe d'un alvéole de la couronne extérieure. Ainsi, le barillet peut être avancé des mêmes pas pour amener les alvéoles de la couronne intérieure et ceux de la couronne extérieure en position d'enregistrement. A cet effet, il suffit que le barillet fasse deux tours. Pour ne découvrir qu'un seul alvéole en position d'enregistrement, le couvercle du barillet porte un curseur mobile radialement, qui présente une ouverture de diamètre égal à celui des alvéoles. Pendant le premier tour du barillet, le curseur se trouve par exemple éloigné du centre, de façon que les alvéoles de la couronne extérieure arrivent successivement en regard de son ouverture. Après le passage du dernier alvéole de cette couronne en regard de l'ouverture du curseur, celui-ci est poussé automatiquement contre le centre du barillet, de façon que les alvéoles de la couronne intérieure arrivent alors en regard de l'ouverture du curseur, lors du second tour du barillet.

Dans cette disposition connue, les alvéoles du barillet se trouvent par paires dans des secteurs distincts de ce dernier. Comme tous ces alvéoles doivent avoir normalement les mêmes dimensions, en particulier le même diamètre, il s'ensuit que ce dernier est déterminé par la place à disposition pour la couronne intérieure. Etant donné par ailleurs que les dimensions des constateurs-imprimeurs sont, en principe, standardisées, ce qui détermine également les dimensions des barillets, en particulier leur diamètre, l'augmentation du nombre des alvéoles par adjonction à un barillet d'une seconde couronne d'alvéoles disposés comme indiqué, implique, par rapport aux barillets à une seule couronne d'alvéoles, une assez forte réduction du diamètre de ces derniers. Or, les utilisateurs n'apprécient pas du tout cette réduction, car elle rend malaisée l'introduction des bagues de pigeons dans les dits alvéoles et peut faire perdre un temps précieux, voire décisif, au concurrent moins habile de ses doigts que les autres.

L'invention vise à surmonter les difficultés indiquées ci-dessus en créant un barillet qui, par rapport à ceux à une seule couronne d'alvéoles, en présente un plus grand nombre, mais de mêmes dimensions, cela sans compromettre ni les conditions d'utilisation ni les normes de sécurité.

Le barillet défini par la caractéristique de la revendication 1 a pu être garni d'alvéoles de même diamètre que ceux des barillets à une seule couronne, mais en plus grand nombre, grâce au fait que les alvéoles de la couronne intérieure sont disposés entre ceux de la couronne extérieure. Comme la distance à l'axe du barillet des alvéot . les de la couronne intérieure n'est pas aussi réduite que dans les barillets connus à deux couronnes d'alvéoles, la conservation du diamètre des alvéoles n'a pas pour effet de réduire outre mesure le nombre des alvéoles de la couronne extérieure.

Cette disposition des alvéoles n'était pas évidente, car elle se heurtait à une difficulté apparemment insurmontable, celle d'obturer totalement chaque alvéole avant que le suivant n'arrive en position d'enregistrement. L'obturateur défini par la caractéristique de la revendication 1 résout cependant ce problème de façon aussi astucieuse qu'inattendue. La solution de la.revendication 1 n'entraîne ainsi aucune augmentation des dimensions du barillet, qui peut donc être monté dans les boîtiers `des constateurs-imprimeurs existants. Elle n'implique pas davantage une réduction des dimensions des alvéoles et son disque obturateur offre la même sécurité que celle des barillets connus, à une seule couronne d'alvéoles.

Les formes d'exécution spéciales définies par les revendications suivantes montrent que la solution définie par la revendication 1 peut être réalisée pratiquement sans complication sensible de la fabrication.

Une forme d'exécution du barillet selon l'invention et une variante sont représentées schématiquement et à titre d'exemple au dessin, dans lequel:
la Fig. 1 est une coupe verticale d'un constateur-imprimeur équipé de la dite forme d'exécution du barillet selon l'invention;
la Fig. 2 est une coupe horizontale de l'appareil de la Fig. 1;
la Fig. 3 est une vue partielle en plan du mécanisme d'entraînement du barillet;
la Fig. 4 est une coupe diamétrale à plus grande échelle, en partie du barillet de l'appareil de la Fig. 1, et en partie de la variante;
la Fig. 5 est une vue en plan de la première partie du barillet de la Fig. 4, certaines parties étant arrachées;
la Fig. 6 représente une partie de la Fig. 5 dans une autre position de travail, et
la Fig. 7 est une coupe du barillet selon la ligne VII-VII de la Fig. 5.

Le barillet 1 selon l'invention est monté dans un constateur-imprimeur qui est logé dans un boîtier 2 fermé par un couvercle 3 (Fig. 1). Outre le barillet 1, cet appareil comprend un mouvement d'horlogerie 4 dont les aiguilles 5 indiquent l'heure sur un cadran visible à travers un verre 6 monté dans une ouverture.d'une face du boîtier 2. Sur sa face opposée au cadran, le mouvement d'horlogerie 4 porte un cliché 7 comprenant des index 8 qui indiquent l'heure, la minute et la seconde. L'appareil représenté comprend encore un tampon imprimeur 9, un dévidoir 10, un enrouleur 11 et un mécanisme d'entraînement 12 à commande manuelle (Fig. 1 à 3).

Le mécanisme d'entraînement 12 est destiné à être actionné à l'aide d'une clé 13, depuis l'extérieur du boîtier 2, à travers une ouverture 14 du couvercle 3. Il comprend essentiellement un secteur denté 15, un doigt 16 et une came 17, qui sont solidaires d'un arbre 18, auquel la clé 13 est destinée à être accouplée. Le secteur denté 15 vient en prise avec une roue dentée 19 afin d'entraîner l'enrouleur 11. Le doigt 16 sert à entraîner le barillet 1. Quant à la came 17, elle arme le tampon imprimeur 9. A chaque tour complet de l'arbre 18, le secteur denté 15 actionne l'enrouleur 11 et la came 17 pousse le tampon imprimeur 9 vers la droite dans la Fig. 2 en armant le ressort 20. Vers la fin de ce mouvement, le doigt 16 pénètre dans un entre-dent 21 du barillet 1 et fait avancer ce dernier d'un pas. Lorsque cette avance est terminée et que le doigt 16 quitte la denture du barillet 1, la came 17 libère le tampon imprimeur 9 que le ressort 20 projette contre le cliché 7, en provoquant l'impression de l'heure exacte sur la bande de papier 22, en provenance du dévidoir 10 et que l'enrouleur 11 emmagasine.

Comme le montrent les Fig. 4 et 5, le barillet 1 présente deux couronnes coaxiales d'alvéoles 23, les alvéoles de la couronne intérieure étant aménagés entre ceux de la couronne extérieure. Dans la forme d'exécution représentée, les alvéoles 23 sont au nombre de vingt-quatre. Le nombre des entre-dents 21 du barillet 1 est égal à celui des alvéoles 23, de sorte que le barillet 1 tourne de 15° soit d'un vingt-quatrième de tour à chaque tour de l'arbre 18. Un couvercle 24 recouvre le barillet 1. Il présente une ouverture allongée 25, dont les dimensions et l'emplacement sont choisis de façon qu'à chaque pas du barillet 1, un alvéole 23, alternativement de.la couronné extérieure et de la couronne intérieure, apparaisse entièrement découvert-dans cette ouverture 25 (Fig. 5 et 6).-Comme le montre plus particulièrement la Fig. 4, l'ouverture 25 du couvercle 24 se trouve en regard d'une ouverture 26 identique du couvercle 3 du boîtier de l'appareil. Une capsule 27 fermée par un couvercle 28 peut alors être introduite librement dans l'alvéole 23 entièrement découvert, en passant à travers les ouvertures 26 et 25.

En concours, dès qu'un pigeon arrive à son pigeonnier, son propriétaire lui retire sa bague d'identification, faite généralement en matière caoutchouteuse, introduit celle-ci dans une capsule 27, ferme cette dernière, l'introduit dans l'alvéole 23 découvert et donne un tour de clé 13, tout cela aussi vite qu'il le peut, afin de provoquer l'impression sur la bande 22, comme décrit ci-dessus, d'un temps aussi rapproché que possible de celui de l'arrivée du pigeon.

Si, comme cela se pratique dans certains concours, les bagues 29 des pigeons ne sont pas introduites dans le barillet du constateur-imprimeur encapsulées, mais nues, on utilise alors un barillet selon la variante représentée dans la partie de droite de la Fig. 4, dans laquelle l'entrée des alvéoles 23 présente un étranglement formé par une bague triangulaire 30, chassée dans chacun des alvéoles 23, pour éviter que les bagues 29 ne ressortent des alvéoles 23 ou n'y soient introduites qu'incomplètement et ne soient alors saisies dans l'espace entre le barillet et son couvercle et tirées hors de leur alvéole, lorsque le barillet est avancé à l'aide de la clé 13. Dans le cas de cette variante, le couvercle 24 sera remplacé par un autre, dont l'ouverture donnant accès à l'alvéole 23 en position d'enregistrement aura des dimensions correspondant à celles de l'ouverture des bagues 30.

Pour empêcher la fraude qui pourrait se produire si un alvéole 23 censé contenir une bague restait découvert, ne fût-ce que partiellement, après l'impression d'un temps sur la bande 22, un obturateur 31 est associé au barillet 1. Cet obturateur 31 est constitué par un disque mince, qui est pivoté autour d'un tenon 32 du couvercle 24 du barillet 1. Il présente deux couronnes concentriques de quatre ouvertures 33 chacune. Les ouvertures 33 ont un diamètre égal à celui des alvéoles 23. Dans le cas de la variante décrite ci-dessus, le disque 31 sera également remplacé par un disque dont les ouvertures auront un diamètre égal à celui de l'ouverture des bagues 30.

Vu en plan (Fig. 5), le disque 31 se trouve à l'intérieur du périmètre du barillet 1; son axe de pivotement est décalé par rapport à celui du barillet 1. On remarquera que les secteurs du disque 31 occupés par chacune des ouvertures 33 sont distincts les uns des autres. En d'autres termes, les rayons du disque 31, qui sont tangents à l'une des ouvertures 33, ne touchent aucune autre ouverture 33.

Afin d'être entraîné en rotation par le barillet 1, le disque 31 porte quatre goupilles 34, qui coopèrent avec des encoches 35 du barillet 1, au nombre de douze. Dans la position de la Fig. 5, c'est un alvéole 23 de la couronne extérieure du barillet 1 qui-est en position d'enregistrement, en regard des ouvertures 25 et 26. En outre, le disque obturateur 31 se trouve dans une position telle que l'une de ses ouvertures 33 de la couronne extérieure est coaxiale à l'alvéole 23 en position d'enregistrement. Dans cette position, les ouvertures 33 de la couronne intérieure du disque 31, qui se trouvent de part et d'autre de celle qui découvre l'alvéole 23 en position d'enregistrement; sont hors du champ des ouvertures allongées 25, 26. Les parties des deux alvéoles de la couronne intérieure du barillet 1, qui se trouvent dans ce champ, sont donc totalement masquées par le disque 31. On remarquera encore dans cette position, qu'une des quatre goupilles 34 du disque 31 est engagée à fond dans l'une des encoches 35 du barillet 1.

Lorsque le barillet 1 est avancé d'un pas à partir de la position de la Fig. 5, il tourne de 15°, comme indiqué ci-dessus, et parvient dans la position de la Fig. 6, dans laquelle c'est un alvéole 23 de sa couronne intérieure qui est alors en position d'enregistrement, en regard des ouvertures 25, 26. Cette rotation du barillet 1 fait tourner le disque 31 de 45°, ce qui amène ainsi une ouverture 33 de la couronne intérieure du disque 31 au-dessus de l'alvéole 23 qui est en position d'enregistrement.

Comme dans la position précédente, les deux ouvertures 33 de la couronne extérieure du disque 31, qui sont situées de part et d'autre de cette ouverture-là de la couronne intérieure, sont entièrement hors du champ des ouvertures allongées 25, 26. Les alvéoles de la couronne extérieure, voisins de celui qui est en position d'enregistrement sont donc, ici également, totalement recouverts par le disque obturateur 31. Dans la position de la Fig. 6, il y a deux goupilles 34 de ce disque qui sont engagées partiellement dans des encoches 35 du barillet 1.

Etant donné que l'impression de la bande 22 par le tampon 9 est effectuée seulement au moment où le barillet 1 a avancé d'un pas complet après le chargement de l'alvéole 23 en position d'enregistrement, il s'ensuit que cet alvéole n'est plus accessible après que le temps correspondant a été enregistré. Il est donc exclu pour un concurrent d'imprimer un temps sur la bande 22 et de n'introduire qu'après coup une bague 29 dans l'alvéole correspondant à ce temps.

L'heure imprimée sur la bande 22 n'est évidemment pas celle de l'arrivée effective d'un pigeon, puisqu'à la suite de cette arrivée, il faut retirer la bague d'identification de la patte du pigeon, l'introduire dans l'alvéole 23 en position d'enregistrement et faire avancer le barillet 1 d'un pas à l'aide de la clé 13. Le décalage entre l'heure effective d'arrivée d'un pigeon et celle qui est imprimée sur la bande 22, qui est dû aux manipulations décrites, ne tire pas à conséquence, car tous les concurrents ont les mêmes manipulations à effectuer à l'arrivée de l'un de leurs pigeons.

La sécurité offerte par le disque obturateur 31 n'est évidemment pas la seule qui est prévue pour prévenir les fraudes. Elle s'ajoute simplement, en raison de la double couronne d'alvéoles 23 du barillet 1, à toutes celles des appareils existants, comme par exemple celle fournie par les languettes 36 (Fig. 5 et 7), qui empêchent un recul du barillet 1, même lorsqu'il est retiré du boîtier 2 à l'issue du concours par les examinateurs chargés d'établir le palmarès. A cet effet, le tenon 32 est monté rotativement dans le couvercle 24; il s'étend en direction du fond du barillet et porte une tête excentrée 37 qui, selon l'orientation du tenon 32 autour de son axe de rotation, peut être engagée sous un rebord 38 du moyeu du barillet 1, afin de verrouiller le couvercle 24 en place, ou dégagé de ce rebord 38 pour libérer le couvercle 24.

Il convient encore de remarquer que l'écartement des goupilles 34 du disque 31 et que la distance du tenon 32 à l'axe du barillet 1 sont choisis en fonction des encoches 35 de ce barillet, de façon à produire un "engrenage" convenable entre le barillet 1 et le disque 31.

La sécurité de fonctionnement du barillet selon l'invention est due conjointement à l'écartement relativement grand des différentes ouvertures du disque obturateur 31 et au fait que la vitesse angulaire de ce disque est un multiple de celle du barillet.

## Revendications

1. Barillet de constateur-imprimeur pour vols de pigeons, comprenant deux couronnes coaxiales d'alvéoles qui peuvent être amenés successivement dans une position d'enregistrement par avance pas à pas du barillet, à partir d'une position de départ déterminée de celui-ci, chaque alvéole ayant passé par la position d'enregistrement étant complètement obturé, au plus tard lorsque l'alvéole suivant arrive en position d'enregistrement, caractérisé
- en ce que les alvéoles (23) des deux couronnes sont identiques, ceux de la couronne intérieure étant disposés entre ceux de la couronne extérieure,
- et en ce que le barillet (1) comprend un disque obturateur (31), qui se trouve, vu en plan, à l'intérieur du périmètre du barillet (1), qui présente deux couronnes concentriques d'ouvertures (33) situées dans des secteurs distincts du disque (31), qui est pivoté excentriquement par rapport au barillet (.1) et qui est entraîné en rotation de façon qu'à chaque pas du barillet (1), il n'en découvre qu'un seul alvéole, alternativement de l'une et de l'autre de ses deux couronnes.

2. Barillet selon la revendication 1,
caractérisé
en ce que le disque obturateur (31) est entraîné à une vitesse angulaire égale à un multiple de celle du barillet (1).

3. Barillet selon la revendication 1 ou la revendication 2,
caractérisé
en ce que le disque obturateur (31) est entraîné en rotation par le barillet (1).

4. Barillet selon la revendication 1,
caractérisé
en ce que le disque obturateur (31) est entraîné en rotation par une denture intérieure (35) du barillet (1) à une vitesse angulaire égale au triple de celle de ce dernier.

5. Barillet selon l'une ou l'autre des revendications précédentes,
caractérisé
en ce que le disque obturateur (31) est pivoté autour d'un tenon (32) d'un couvercle fixe (24), qui ferme les alvéoles du barillet (1).

6. Barillet selon l'une ou l'autre des revendications précédentes,
caractérisé
en ce que les ouvertures (33) du disque obturateur (31) ont un diamètre égal à celui de l'entrée des alvéoles (23) du barillet (1).
